# EUROPÄISCHE PATENTANMELDUNG

(11) **EP 0 901 831 A2**
(43) Veröffentlichungstag der Anmeldung: **17.03.1999**
(21) Anmeldenummer: 98116918.8
(22) Anmeldetag: 08.09.1998
(51) Int. Cl.: B05B 1/30, B05B 9/01, B08B 3/02

(54) **Handabschaltpistole mit Druck-Mengenregulierung**

(30) Priorität: 11.09.1997 DE 19739944
(71) Anmelder: WAP Reinigungssysteme GmbH & Co., D-89287 Bellenberg (DE)
(72) Erfinder: Rau, Arthur, Dipl.-Ing.(FH) Maschinenbau, 89198 Westerstetten (DE)
(74) Vertreter: Riebling, Peter, Dr.-Ing.

(57) **Zusammenfassung**

Die Erfindung betrifft eine Handabschaltpistole (1) für Hochdruckreinigungsgeräte mit Druck- und Mengenregulierung (21), wobei in der Handabschaltpistole ein Hochdruckkanal ausgebildet ist, der mittels einer Abschaltventileinrichtung geschlossen werden kann, wobei stromabwärts der Abschaltventileinrichtung ein den Hochdruckkanal quer durchsetzender Ventilschaft angeordnet ist, der verdrehbar im Gehäuse der Handabschaltpistole angeordnet ist und mindestens eine Durchgangsbohrung (29) für das Hochdruckmedium aufweist.

## Beschreibung

Gegenstand der Erfindung ist eine Handabschaltpistole für Hochdruckreinigungsgeräte nach dem Oberbegriff des Patentanspruchs 1.

Derartige Handabschaltpistolen werden verwendet, um das von einem Hochdruckreiniger erzeugte Hochdruckmedium gesteuert in ein Sprührohr einzuspeisen, an dessen freien vorderen Ende eine Hochdruckdüse angeordnet ist.

Es hierbei bekannt, stromabwärts der Abschaltventileinrichtung eine Druck-Mengenregulierung anzuordnen, wobei es dazu bekannt ist, koaxial mit dem Sprührohr eine verdrehbare Hülse am Gehäuse der Handabschaltpistole anzuordnen. bei Verdrehung der Hülse kann Durchlassquerschnitt im Hochdruckkanal stromabwärts der Abschalteinrichtung verändert werden. Es handelt sich also hierbei um eine definierte Drosselstelle.

Nachteilig bei der Ausbildung dieser bekannten Druck- und Mengenregulierung als verdrehbare Hülse ist, daß die Hülse nur schwer und relativ ungenau einstellbar ist und daß die Konstruktion relativ aufwendig ist, um die erforderliche Druck- und Mengenregulierung zu gewährleisten. Es muß nämlich eine rotierende Bewegung in Umfangsrichtung des Sprührohres in eine zugeordnete radiale Ventilbewegung umgesetzt werden, um die geforderte Druck- und Mengenregulierung zu gewährleisten.

Der Erfindung liegt deshalb die Aufgabe zugrunde, eine Handabschaltpistole mit Druck- und Mengenregulierung vorzuschlagen, die eine wesentlich vereinfachte Konstruktion aufweist und mit der eine feinfühligere und besser einstellbare Druck- und Mengenregulierung möglich ist.

Diese Aufgabe wird erfindungsgemäß durch die kennzeichnenden Merkmale des Patentanspruchs 1 gelöst.

Gemäß der Erfindung wird vorgeschlagen, daß quer im Hochdruckkanal stromabwärts der Abschaltventileinrichtung ein den Hochdruckkanal quer durchsetzender Ventilschaft angeordnet ist, der von mindestens einer Durchgangsbohrung durchsetzt ist, wobei der Ventilschaft verdrehbar im Gehäuse der Handabschaltpistole angeordnet ist.

Damit besteht der wesentliche Vorteil, daß eine einfache Druck-Mengenregulierung vorgeschlagen wird, die mit wenig bewegten Teilen auskommt. Es reicht nämlich aus, eine einfache, den Hochdruckkanal durchsetzende Querbohrung vorzusehen, wobei in diese Querbohrung in der Art eines Ventilkükens ein Ventilschaft eingesetzt ist, der die vorher beschriebene Durchgangsbohrung enthält, um die geforderte Druck- und Mengenregulierung zu verwirklichen.

Der Ventilschaft ist abgedichtet innerhalb des Gehäuses der Handabschaltpistole nach außen geführt und endet dort in einem Drehknopf, der drehfest mit dem Ventilschaft verbunden ist. Mit diesem Drehknopf kann der Ventilschaft entsprechend gedreht werden, so daß dieser mittels der Durchgangsbohrung den Hochdruckkanal entsprechend freigibt.

Damit besteht der Vorteil, daß in der Umgebung des Drehknopfes eine einfache Markierung angebracht werden kann, so daß eine gesteuerte und ablesbare Verdrehung des Drehknopfes gewährleistet ist, die gleichzeitig mit einer feinfühligen Verstellung der Druck- und Mengenregulierung verbunden ist.

Der Ventilschaft ist oberhalb und unterhalb der Durchgangsbohrung durch zugeordnete Dichtungen in der Ventilkörperbohrung abgedichtet und ferner ist der Ventilschaft als solches durch eine Stopfbuchse in der Ventilkörperbohrung abgedichtet, um so eine einwandfreie Abdichtung des Ventilschaftes nach außen zu erreichen. Gleichzeitig besteht damit der Vorteil, daß nur relativ geringe axiale Kräfte auf den Ventilschaft ausgeübt werden, wodurch die Verdrehung des Ventilschaftes besonders leichtgängig ist und daher eine feinfühlige Einstellung der Druck- und Mengenregulierung unterstützt.

Der Erfindungsgegenstand der vorliegenden Erfindung ergibt sich nicht nur aus dem Gegenstand der einzelnen Schutzansprüche, sondern auch aus der Kombination der einzelnen Schutzansprüche untereinander.

Im folgenden wird die Erfindung anhand eines Ausführungsbeispiels unter Bezugnahme auf eine Zeichnungsfigur näher erläutert. Hierbei gehen aus der Zeichnung und ihrer Beschreibung weitere erfindungswesentliche Merkmale und Vorteile der Erfindung hervor.

In der Abbildung ist schematisiert ein Querschnitt durch eine Handabschaltpistole nach der Neuerung gezeigt.

Die Handabschaltpistole setzt sich im wesentlichen aus zwei gleichartigen Gehäuseschalen 5 zusammen, wobei in Figur 1 zwecks besserer Übersicht lediglich eine der Gehäuseschalen 5 dargestellt ist. Die beiden Gehäuseschalen 5 definieren ein in sich geschlossenes Gehäuse, welches im wesentlichen aus einer Rückwand 7, aus einer Vorderwand 6, aus einer Bodenwand 8 und aus einer Stirnwand 9 besteht.

Außerhalb des Gehäuses ist eine Knickschutzhülse 2 angeordnet, welche Teil einer Knickschutzeinrichtung ist, mittels welcher der Hochdruckschlauch 4 knickgeschützt zur Handabschaltpistole geführt wird. Diese Knickschutzeinrichtung besteht im wesentlichen aus einer unteren, tulpenförmig sich nach außen öffnenden Aufnahmeöffnung 3, in welche der Hochdruckschlauch 4 eingeführt wird, der mittels einer Preßhülse 20 auf einem Ansatz eines Einpreßnippels 18 abdichtend gehalten wird.

In der Knickschutzhülse 2 ist fest eine Befestigungsmutter 19 angeordnet, die mit einem zugeordneten Stift drehgesichert arretiert in der Knickschutzhülse 2 gehalten ist. Vorteilhaft hierbei ist, daß der Einpreßnippel 18 mit entsprechenden Dichtungsmitteln sich einerseits an der Befestigungsmutter 19 und andererseits an dem Ventilkörper 36 dichtend anlegt und gleichzeitig aber zu den genannten Teilen verdrehbar ist, so daß der Hochdruckschlauch 4 verdrehbar und abgedichtet in der Handabschaltpistole 1 gehalten wird.

Der Einpreßnippel 18 mündet über einen Absatz in eine Buchse 17, welche als separates Mutternteil in den Ventilkörper 36 eingeschraubt wird. Diese Buchse 17 bildet den unteren Teil der Ventilanordnung. Die Buchse nimmt eine Druckfeder 16 auf, deren anderes Ende sich an einer Ventilkugel 11 abstützt, die ihrerseits in einem Ventilsitz 12 gehalten wird. Auf die Kugel 11 drückt ein Ventilstößel 13, der abgedichtet in einer Bohrung des Ventilkörpers 36 geführt ist und dessen oberes freies Ende durch eine Führungsbuchse 14 geführt ist, welche zur Abdichtung eine entsprechende Stopfbuchse und O-Ringe aufweist. Auf diese Weise wird vermieden, daß das Hochdruckmedium aus diesem Führungskanal des Ventilstößels 13 nach außen dringt. Das obere, freie Ende des Ventilstößels 13 sitzt auf einem gehärteten Stahleinsatz auf, der Teil des Krafthebels 37 eines Betätigungshebels 15 ist. Der Betätigungshebel 15 der Handabschaltpistole 1 besteht nämlich aus zwei Teilen, wobei der eine Teil relativ lang ausgeführt ist und als Handhabe 38 ausgeführt ist, und der andere Teil den oben genannten Krafthebel 37 bildet. Dieser zweiarmige Betätigungshebel ist in einem Schwenklager 33 schwenkbar gelagert.

Bei Betätigung des Hebels 15 wirkt der Krafthebel 37 mit seinem Metalleinsatz auf das obere Ende des Ventilstößels 13, welcher dadurch in axialer Richtung verschoben wird und die Ventilkugel 11 von ihrem Ventilsitz 12 abhebt. Dadurch wird der Hochdruckkanal freigegeben und das Hochdruckmedium strömt von dem Innenraum des Hochdruckschlauches über den nun geöffneten Ventilsitz 12 in den Hochdruckkanal 30 stromabwärts, der insgesamt mit 10 bezeichneten Abschalteinrichtung.

Stromabwärts dieser Abschalteinrichtung 10 ist die Druck-Mengenregulierung 21 angeordnet, welche im wesentlichen aus einem Ventilschaft 22 besteht, der in einer Ventilkörperbohrung 34 drehbar angeordnet ist. Die Ventilkörperbohrung 34 durchsetzt den Hochdruckkanal in Querrichtung und - vorteilhaft wegen einer besseren Bedienung - ist die Längsachse des Ventilschaftes 22 etwa senkrecht zur Achse der Auslaßkammer 31 angeordnet, in welche das Hochdruck-Sprührohr angeordnet wird. Auf diese Weise ist dafür gesorgt, daß die Bedienungseinrichtung für die Druck- und Mengenregulierung 21 etwa senkrecht zur Achse des Sprührohres angeordnet ist, um eine gute Betätigung zu erreichen.

Es kann selbstverständlich auch vorgesehen werden, die gesamte Betätigungseinrichtung nach hinten in Richtung Bedienperson zu neigen, um eine noch bessere Sichtbarkeit der Vorrichtung zu gewährleisten.

Die Betätigungseinrichtung der Druck- und Mengenregulierung 21 besteht aus einem Drehknopf 26, welcher drehfest mit einer Befestigungsschraube 23 verbunden ist, die ihrerseits wiederum drehfest mit dem Ventilschaft 22 verbunden ist. Es ist eine innenliegende Abdeckkappe 25 vorgesehen, die gegenüber dem drehbar ausgebildeten Drehknopf 26 feststehend angeordnet ist und auf der entsprechende Einstellsymbole angeordnet werden können, die mit einer zugeordneten Einstellmarke am Drehknopf 26 Zusammenwirken. Im übrigen ist der Drehknopf 26 auf einem Einstellring 24 drehbar gelagert und gegen Abheben gesichert.

Der Ventilschaft 22 ist im oberen Teil des Ventilkörpers 36 mittels einer Stopfbuchse 27 abgedichtet und weist jenseits der Stopfbuchse einen Ringbund 35 größeren radialen Durchmessers auf, der als Anschlag für die Stopfbuchse 27 dient und gleichzeitig als axiale Verschiebungssicherung des Ventilschaftes 22 dient.

Unterhalb dieses Ringbunds 35 ist hierbei ein erster O-Ring 28 angeordnet, der den Hochdruckkanal 30 nach oben hin abdichtet, sowie ein zweiter O-Ring 28', der den Hochdruckkanal nach unten hin abdichtet. Der Ventilschaft ist nun im Bereich des Hochdruckkanals 30 von einer Durchgangsbohrung 29 durchsetzt, die wie ein Ventilküken arbeitet. Je nach Verdrehung des Ventilschafts 22 wird damit der Durchlaß durch den Hochdruckkanal 30 in die Auslaßkammer 31 mehr oder minder geöffnet.

Um einen gewissen Zwangsdurchfluß zu erreichen, der unabhängig von der Stellung des Drehknopfs 26 ist, kann im übrigen vorgesehen sein, daß am Außenumfang des Ventilschafts 22 eine ringsumlaufende Ausnebmung 32 vorhanden ist, so daß über diese Ausnehmung 32, unabhängig von der Drehstellung des Ventilschafts 22, immer ein Minimalwasserstrom in die Auslaßkammer 31 fließt.

### Zeichnungslegende

- 1.: Handabschaltpistole
- 2.: Knickschutzhülse
- 3.: Aufnahmeöffnung
- 4.: HD-Schlauch
- 5.: Gehäuseschale
- 6.: Vorderwand
- 7.: Rückwand
- 8.: Bodenwand
- 9.: Stirnwand
- 10.: Abschaltventileinrichtung
- 11.: Ventilkugel
- 12.: Ventilsitz
- 13.: Ventilstößel
- 14.: Führungsbuchse
- 15.: Betätigungshebel
- 16.: Druckfeder
- 17.: Buchse
- 18.: Einpreßnippel
- 19.: Befestigungsmutter
- 20: . Preßhülse
- 21.: Druck- und
Mengenregulierung
- 22.: Ventilschaft
- 23.: Befestigungsschraube
- 24.: Einstellring
- 25.: Abdeckkappe
- 26.: Drehknopf
- 27.: Stopfbuchse
- 28.: O-Ring
- 29.: Durchgangsbohrung
- 30.: HD-Kanal
- 31.: Auslaßkammer
- 32.: Nut
- 33.: Schwenklager
- 34.: Ventilkörperbohrung
- 35.: Ringbund
- 36.: Ventilkörper
- 37.: Krafthebel
- 38.: Handauflage

## Patentansprüche

1. Handabschaltpistole für Hochdruckreinigungsgeräte mit Druck- und Mengenregulierung, wobei in der Handabschaltpistole ein Hochdruckkanal ausgebildet ist, der mittels einer Abschaltventileinrichtung geschlossen werden kann, **dadurch gekennzeichnet**, daß stromabwärts der Abschaltventileinrichtung (10) ein den Hochdruckkanal (30) quer durchsetzender Ventilschaft (22) angeordnet ist, der verdrehbar im Gehäuse der Handabschaltpistole (1) angeordnet ist und mindestens eine Durchgangsbohrung (29) für das Hochdruckmedium aufweist.

2. Handabschaltpistole nach Anspruch 1, **dadurch gekennzeichnet**, daß der Ventilschaft (22) im Ventilkörper (36) mittels einer Stopfbuchse (27) abgedichtet ist und an der dem Hochdruckkanal (30) zugewandten Seite der Stopfbuchse (27) einen Ringbund (35) aufweist, der als axiale Verschiebesicherung dient.

3. Handabschaltpistole nach einem der Ansprüche 1 oder 2, **dadurch gekennzeichnet**, daß am Ventilschaft (22) unterhalb und oberhalb der Durchgangsbohrung (29) O-Ringe (28,28') zur Abdichtung des Hochdruckkanals (30) angeordnet sind.

4. Handabschaltpistole nach einem der Ansprüche 1-3**, dadurch gekennzeichnet**, daß am Außenumfang des Ventilschafts (22) in Höhe der Durchgangsbohrung (29) eine ringsumlaufende Nut (32) vorhanden ist.

5. Handabschaltpistole nach einem der Ansprüche 1-4, **dadurch gekennzeichnet**, daß der Ventilschaft (22) etwa senkrecht zur Längsachse des Hochdruckkanals (30) angeordnet ist.

6. Handabschaltpistole nach einem der Ansprüche 1-3, **dadurch gekennzeichnet**, daß am freien Ende des Ventilschafts (22) ein drehfest mit diesem verbundener Drehknopf (26) angeordnet ist.

7. Handabschaltpistole nach Anspruch 6, **dadurch gekennzeichnet**, daß im/am Drehknopf (26) eine, gegenüber diesem feststehende Abdeckkappe (25) vorgesehen ist.

8. Handabschaltpistole nach einem der Ansprüche 5 oder 6, **dadurch gekennzeichnet**, daß am Drehknopf (26) eine Einstellmarke vorgesehen ist, die mit entsprechenden, auf der Abdeckkappe (25) angeordneten Einstellsymbolen zusammenwirkt.
